# FASCICULE DE BREVET EUROPEEN

(11) **EP 0 127 511 B1**
(45) Date de publication et mention de la délivrance du brevet: **14.09.1988**
(21) Numéro de dépôt: 84400958.9
(22) Date de dépôt: 10.05.1984
(51) Int. Cl.: A61G 5/00

(54) **Fauteuil roulant pliable**
Faltbarer Rollstuhl
Foldable wheel chair

(30) Priorité: 30.05.1983 FR 8309612
(43) Date de publication de la demande: 05.12.1984
(73) Titulaire: LACOSTE, SA, F-37001 Tours Cédex (FR)
(72) Inventeur: Roy, Jehan, F-37000 Tours (FR); Dubois, Jean, F-37000 Tours (FR)
(74) Mandataire: Morelle, Guy Georges Alain

(56) Documents cités:
- DE-B- 1 176 315
- FR-A- 2 326 912
- US-A- 2 818 910

## Description

La présente invention a trait au domaine du transport de personnes atteintes d'un handicap moteur, et concerne plus particulièrement un fauteuil roulant pliable.

En général, ce type de fauteuil, comme celui décrit dans le FR-A-2 326 912, comprend un châssis-support portant le dossier et le siège dudit fauteuil ainsi que deux petites roues avant directrices et deux grandes roues arrières de propulsion, et formé de deux parties symétriques se composant chacune d'un cadre latéral rectangulaire. Ces deux cadres latéraux sont destinés à s'éloigner (position dépliée pour l'utilisation du fauteuil) ou à se rapprocher (position pliée pour le rangement du fauteuil), l'un par rapport à l'autre, afin de réduire l'encombrement de l'ensemble du fauteuil non utilisé.

A cet effet, chaque cadre, constitué de deux longerons horizontaux haut et bas, maintenus espacés par deux longerons verticaux avant et arrière, est réuni à l'autre au moyen d'un dispositif d'articulation qui se présente le plus souvent sous la forme d'un croisillon dont les quatre extrémités libres sont montées rotatives autour de quatre axes parallèles aux quatre montants horizontaux des cadres latéraux dudit châssis-support.

L'inconvénient majeur présenté par un fauteuil de ce type est son poids.

En effet, ce dispositif d'articulation, outre le poids notable des croisillons, nécessite la présence d'un système destiné à rattraper les différences de niveau entre les deux longerons horizontaux hauts et les deux longerons horizontaux bas des deux cadres latéraux lors du pliage ou du dépliage du châssis-support.

Ce système, généralement formé de plongeurs s'engageant de manière télescopique à l'intérieur des longerons verticaux des deux cadres latéraux, a pour conséquence immédiate d'alourdir le châssis-support, ce qui crée à l'usager une difficulté supplémentaire pour les différentes manipulations.

Faisant le bilan de cet état de fait, la demanderesse a mené des recherches qui ont abouti à l'emploi d'un nouveau dispositif d'articulation réunissant les deux cadres latéraux du châssis-support et permettant d'obvier aux inconvénients précités.

Aussi la présente invention a pour objet un fauteuil roulant pliable comprenant un châssis-support portant le dossier et le siège du fauteuil ainsi que deux roues avant directrices et deux roues arrière de propulsion, ledit châssis-support étant formé de deux cadres rectangulaires latéraux destinés à se rapprocher ou à s'éloigner l'un par rapport à l'autre et définis chacun par au moins deux longerons horizontaux haut et bas maintenus espacés au moyen d'au moins deux longerons verticaux avant et arrière, des moyens de liaison entre les deux cadres, lesdits moyens de liaison comprenant, d'une part, un dispositif d'articulation et, d'autre part, au moins une première toile tendue formant siège entre les deux longerons horizontaux haut, ce fauteuil étant caractérisé par le fait qu'il comporte, en outre, une deuxième toile tendue entre les deux longerons horizontaux bas, les deux dites première et deuxième toile se trouvant situées de part et d'autre du dispositif d'articulation lequel est constitué par un seul compas comprenant deux branches, les extrémités libres des deux dites branches étant montées rotatives autour d'axes-supports disposés parallèlement entre eux et dans chacun des cadres latéraux dudit châssis-support.

On comprend aisément que la différence de poids offerte entre le dispositif d'articulation à compas et le dispositif d'articulation à croisillons est déjà très importante. A cela, s'ajoute le fait que le système de plongeurs est abandonné au profit d'un système beaucoup plus léger permettant d'assurer au châssis-support déplié une bonne assise sur le sol. A cet effet, deux toiles, dont l'une formant siège, sont tendues parallèles entre les longerons horizontaux haut et bas des deux cadres latéraux et de part et d'autre du dispositif d'articulation à compas. Ainsi, ces deux toiles définissent avec les deux cadres latéraux des parallélogrammes déformables.

Comme on le comprendra mieux plus loin, un tel fauteuil réunit les qualités suivantes: structure simple et peu encombrante de l'ensemble du fauteuil, fiabilité d'utilisation résultant de la simplicité des manoeuvres à exécuter, faible encombrement du fauteuil plié, poids du châssis-support réduit de moitié par rapport aux fauteuils roulants pliables actuellement sur le marché.

L'invention ayant été exposée dans sa forme générale, d'autres caractéristiques et avantages de celle-ci apparaîtront mieux à la lecture de la description qui suit, donnant, à titre d'exemple non limitatif et en regard des dessins annexés, un mode de réalisation préférée d'un dispositif conforme à l'invention.

La figure portée par ce dessin est une vue en perspective de trois-quart de dessus d'un fauteuil roulant pliable équipé d'un tel dispositif.

Ce fauteuil roulant est constitué par un châssis-support 1 formé de deux cadres rectangulaires latéraux 1a et 1b, destinés à se rapprocher ou à s'éloigner l'un par rapport à l'autre. Ces cadres latéraux 1a et 1b sont constitués chacun de deux longerons horizontaux haut et bas (respectivement 2a, 2b et 2'a, 2'b) maintenus espacés au moyen de deux longerons verticaux avant et arrière (respectivement 3a, 3b et 3'a, 3'b).

Ce châssis-support 1 est monté d'une part sur deux petites roues avant directrices 4a et 4b et d'autre part sur deux grandes roues arrière d'appui 4'a et 4'b, dites de propulsion. Les axes de rotation des petites roues avant 4a et 4b sont fixés sur les longerons verticaux avant 3a et 3b, respectivement, alors que les axes de rotation des deux grandes roues arrières 4'a et 4'b sont fixés sur les longerons verticaux arrière 3'a et 3'b, respectivement.

On notera que les deux longerons verticaux arrière 3'a et 3'b du châssis-support sont prolongés à leur partie haute de deux montants tubulaires 5a et 5b, munis à leur sommet de poignées 5'a et 5'b. Comme on peut le voir, le dossier et le siège du fauteuil roulant assurant la position assise de son occupant sont constitués de deux toiles, respectivement 6 et 7, tendues la première entre les montants tubulaires 5a et 5b, et la seconde entre les longerons horizontaux hauts 2a et 2b du châssis-support 1. On remarquera aussi la présence d'accessoires que l'on trouve sur un fauteuil roulant classique, tels par exemple un support repose-pieds 8, des accoudoirs 9, etc.

Selon la caractéristique principale de l'invention, les deux cadres latéraux 1a et 1b sont réunis au moyen d'un dispositif d'articulation 10 permettant d'assurer le pliage ou le dépliage du fauteuil par le rapprochement ou l'éloignement des deux cadres latéraux. Ce dispositif d'articulation est constitué par un compas dont les extrémités libres des deux branches 10a et 10b sont associées à des fourreaux, respectivement 10'a et 10'b, montés rotatifs autour de deux axes-supports verticaux 3"a et 3"b disposés, verticalement et parallèlement entre eux, au premier tiers arrière des deux cadres latéraux 1a et 1b. La position «premier tiers arrière» des deux axes-supports verticaux 3"a et 3"b a été choisie en fonction du centre de gravité du fauteuil et de son occupant afin de renforcer le châssis-support 1. Afin de consolider la structure de ces deux cadres latéraux 1a et 1b, les axes-supports 3"a et 3"b sont montés solidaires chacun entre les deux longerons horizontaux bas 2'a et 2'b, et deux longerons horizontaux supplémentaires 2"a et 2"b, disposés en dessous des longerons horizontaux hauts 2a et 2b.

Selon une réalisation préférentielle de l'invention, une deuxième toile 7', parallèle à la toile du siège 7, est dressée entre les deux longerons horizontaux bas 2'a et 2'b du châssis-support. Ainsi, lorsque le dispositif d'articulation à compas 10 est en position telle qu'illustrée sur le dessin, l'écartement entre les deux cadres latéraux 1a et 1b assuré par les deux branches 10a et 10b du compas dans l'alignement l'une de l'autre, est conforté par la tension des deux toiles 7 et 7' dont le matériau a été étudié pour résister aux efforts de traction tout en assurant le confort de l'occupant du siège 7.

Selon une caractéristique particulièrement avantageuse de l'invention, la branche 10b du dispositif d'articulation à compas est munie d'un épaulement 11 destiné à recouvrir une partie de l'extrémité de l'autre branche 10b lorsque cette dernière est dans le prolongement de la première. On comprend que cet épaulement a pour objet de limiter l'expansion angulaire des deux branches 10a et 10b à un demi-plan et plus particulièrement, dans le cas présent, au demi-plan arrière. Afin de rendre plus aisées les manipulations de pliage qui consistent à fermer le compas 10, l'invention a pour objet d'adapter sur la branche 10b une poignée de tirage 12, permettant d'exercer un effort dans le sens indiqué par la flèche F. Il est possible également de mettre sur l'autre branche 10a une poignée ayant pour objet d'exercer une traction de sens opposé à celui de la flèche F pour permettre le dépliage du fauteuil en ouvrant ledit compas.

Bien entendu, l'invention n'est pas limitée à l'exemple de réalisation ci-dessus décrit et représenté, à partir duquel on pourra prévoir d'autres modes et d'autres formes d'exécution, sans pour cela sortir du cadre de l'invention tel que défini par les revendications.

## Revendications

1. Fauteuil roulant pliable comprenant un châssis-support (1) portant le dossier et le siège du fauteuil ainsi que deux roues avant directrices et deux roues arrière de propulsion, ledit châssis-support étant formé de deux cadres rectangulaires latéraux (1a et 1b) destinés à se rapprocher ou à s'éloigner l'un par rapport à l'autre et définis chacun par au moins deux longerons horizontaux haut et bas (respectivement 2a, 2b et 2'a, 2'b) maintenus espacés au moyen d'au moins deux longerons verticaux avant et arrière (respectivement 3a, 3b et 3'a, 3'b), des moyens de liaison entre les deux cadres, lesdits moyens de liaison comprenant, d'une part, un dispositif d'articulation (10) et, d'autre part, au moins une première toile tendue (7) formant siège entre les deux longerons horizontaux haut (2a, 2b), caractérisé par le fait qu'il comporte, en outre, une deuxième toile tendue (7') entre les deux longerons horizontaux bas (2'a, 2'b), les deux dites première et deuxième toiles se trouvant situées de part et d'autre du dispositif d'articulation (10) lequel est constitué par un seul compas comprenant deux branches (10a et 10b), les extrémités libres des deux dites branches étant montées rotatives autour d'axes-supports (3"a et 3"b) disposés parallèlement entre eux et dans chacun des cadres latéraux dudit châssis-support.

2. Fauteuil roulant selon la revendication 1, caractérisé par le fait que lesdits axes-support (3"a et 3"b) du dispositif d'articulation à compas (10) sont disposés parallèlement aux longerons verticaux des cadres latéraux (1a et 1b).

3. Fauteuil roulant selon la revendication 2, caractérisé par le fait que lesdits axes-supports (3"a et 3"b) du dispositif d'articulation à compas (10) sont disposés au premier tiers arrière des cadres latéraux (1a et 1b).

4. Fauteuil roulant selon l'une des revendications 1 à 3, caractérisé par le fait que les extrémités libres des branches (10a et 10b) du compas sont montées rotatives autour des axes-supports fixés au premier tiers arrière des cadres latéraux au moyen de manchons tubulaires (10'a et 10'b) fixés perpendiculairement auxdites extrémités libres et engagés autour desdits axes-supports (3"a et 3"b).

5. Fauteuil roulant selon l'une quelconque des revendications 1 à 4, caractérisé par le fait que l'une des branches (10b) du dispositif d'articulation à compas (10) est munie, au niveau de l'articulation, d'un épaulement (11) destiné à recouvrir l'extrémité de l'autre branche (10a) lorsque cette dernière est dans le prolongement de la première, afin de limiter l'expansion angulaire des deux branches à un demi-plan.

6. Fauteuil roulant selon les revendications 1 à 5, caractérisé par le fait que l'une des branches (10b) du dispositif d'articulation à compas (10) est pourvue d'au moins une poignée de tirage (12).

## Claims

1. Folding wheelchair comprising a support frame (1) supporting the back and the seat of the wheelchair as well as two front steering wheels and two rear propulsion wheels, the said support frame being formed by two rectangular side frames (1a and 1b) intended to be moved towards or away from each other and each defined by at least two upper and lower horizontal side-bars (respectively 2a, 2b and 2'a, 2'b) spaced by means of at least two front and rear vertical side-bars (respectively 3a, 3b and 3'a, 3'b), connecting means between the two frames, the said connecting means comprising, on the one hand, a jointing device (10) and, on the other hand, at least one first stretched piece of canvas (7) forming a seat between the two upper horizontal side-bars (2a, 2b), characterised by the fact that it also comprises, a second piece of canvas (7') stretched between the two lower horizontal side-bars (2'a, 2'b), the two said first and second pieces of canvas being situated on either side of the jointing device (10) which is constituted by a single compass member comprising two legs (10a and 10b), the free ends of the two said legs being mounted to rotate about support pins (3"a and 3"b) arranged parallel to each other and in each of the side frames of the said support frame.

2. Wheelchair according to Claim 1, characterised by the fact that the said support pins (3"a and 3"b) of the jointing device comprising a compass member (10) are disposed parallel to the vertical side-bars of the side frames (1a and 1b).

3. Wheelchair according to Claim 2, characterised by the fact that the said support pins (3"a and 3"b) of the jointing device comprising a compass member (10) are arranged in the first rear third of the side frames (1a and 1b).

4. Wheelchair according to one of Claims 1 to 3, characterised by the fact that the free ends of the legs (10a and 10b) of the compass member are mounted to rotate about support pins fixed to the first rear third of the side frames by means of tubular sleeves (10'a and 10'b) fixed perpendicularly to the said free ends and engaged around the said support pins (3"a and 3"b).

5. Wheelchair according to one of Claims 1 to 4, characterised by the fact that one of the legs (10b) of the jointing device comprising a compass member (10) is provided, in the vicinity of the joint, with a shoulder (11) intended to cover the end of the other leg (10a) when the latter forms an extension of the former, in order to limit the angular expansion of the two legs to a half plane.

6. Wheelchair according to Claims 1 to 5, characterised by the fact that one of the legs (10b) of the jointing device comprising a compass member (10) is provided with at least one pull handle (12).

## Patentansprüche

1. Faltbarer Rollstuhl mit einem Traggestell (1), welches den Rückenteil, den Sitz, zwei Lenk-Vorderräder und zwei Antriebs-Hinterräder aufweist, wobei dieses Traggestell aus zwei rechtekkigen Seitenrahmen (1a und 1b), die zueinander hin oder voneinander weg bewegbar sind und jeweils durch zwei Horizontalholme (2a, 2b bzw. 2'a, 2'b), einem oberen und einem unteren, definiert sind, die von mindestens zwei Vertikalholmen (3a, 3b bzw. 3'a, 3'b), einem vorderen und einem hinteren, in einem Abstand zueinander gehalten sind, sowie aus Verbindungsteilen zwischen den beiden Rahmen besteht, welche Verbindungsteile einerseits eine Gelenkanordnung (10) und andererseits mindestens ein erstes aufgespanntes Tuch (7) aufweisen, welches zwischen den beiden oberen Horizontalholmen (2a, 2b) eine Sitzfläche bildet, dadurch gekennzeichnet, dass der Sitz darüberhinaus ein zweites, zwischen den beiden unteren Horizontalholmen aufgespanntes Tuch (7') aufweist, wobei die beiden, nämlich das genannte erste und zweite Tuch, sich zur einen und anderen Seite der Gelenkanordnung (10) befinden, welche aus einem einzigen Zirkel besteht, der zwei Zweige (10a und 10b) aufweist, deren freien Enden um Tragachsen (3"a und 3"b) drehbar eingebaut sind, welche zueinander parallel und in jedem der Seitenrahmen des Traggestelles angeordnet sind.

2. Rollstuhl nach Anspruch 1, dadurch gekennzeichnet, dass die Tragachsen (3"a und 3"b) der Zirkel-Gelenkanordnung (10) parallel zu den Vertikalholmen der Seitenrahmen (1a und 1b) angeordnet sind.

3. Rollstuhl nach Anspruch 2, dadurch gekennzeichnet, dass die Tragachsen (3"a und 3"b) der Zirkel-Gelenkanordnung (10) am hinteren Drittel der Seitenrahmen (1a und 1b) angeordnet sind.

4. Rollstuhl nach einem der Ansprüche 1 bis 3, dadurch gekennzeichnet, dass die freien Enden der Zweige (10a und 10b) des Zirkels drehbar um die Tragachsen angeordnet sind, die am ersten hinteren Drittel der Seitenrahmen mittels rohrförmiger Hülsen (10'a und 10'b) befestigt sind, welche Hülsen senkrecht zu den freien Enden befestigt und um die Tragachsen (3"a und 3"b) herum abgeordnet sind.

5. Rollstuhl nach einem der Ansprüche 1 bis 4, dadurch gekennzeichnet, dass einer (10b) der Zweige der Gelenkanordnung (10) mit Zirkel im Bereich der Anlenkung mit einer Schulter (11) versehen ist, um das Ende des anderen Zweiges (10a) zu bedecken, wenn dieser letztere in Verlängerung des ersteren steht, um die Winkel-Klappbewegung der beiden Zweige auf eine Halbebene zu begrenzen.

6. Rollstuhl nach den Ansprüchen 1 bis 5, dadurch gekennzeichnet, dass einer (10b) der Zweige der Zirkel-Gelenkanordnung (10) mit mindestens einem Zuggriff (12) versehen ist.
